# EUROPÄISCHE PATENTSCHRIFT

(11) **EP 1 022 445 B1**
(45) Veröffentlichungstag und Bekanntmachung des Hinweises auf die Patenterteilung: **20.11.2002**
(21) Anmeldenummer: 99124827.9
(22) Anmeldetag: 14.12.1999
(51) Int. Cl.: F01N 7/08

(54) **Gasleitungssystem, insbesondere Abgasleitungssystem für eine Fahrzeug-Brennkraftmaschine**
Gas flow system especially exhaust gas conduit system for a vehicle internal combustion engine
Système de conduits de gaz en particulier système de conduits de gaz d'échappement pour un moteur automobile à combustion interne

(30) Priorität: 21.01.1999 DE 19902310
(43) Veröffentlichungstag der Anmeldung: 26.07.2000
(73) Patentinhaber: Volkswagen Aktiengesellschaft, 38436 Wolfsburg (DE)
(72) Erfinder: Hagerodt, Bernd, Dr., 38106 Braunschweig (DE); Hoheisel, Gerhard, 38448 Wolfsburg (DE); Porada, Holger, 38527 Meine (DE); Bohlen, Stephan, Dr., Port Elizabeth 6070 (ZA)

(56) Entgegenhaltungen:
- WO-A-97/49904
- US-A- 3 817 030
- US-A- 3 857 458
- US-A- 4 638 632

## Beschreibung

Die Erfindung betrifft ein Gasleitungssystem gemäß dem Oberbegriff des Patentanspruchs 1.

Betrachtet man den bevorzugten, aber keineswegs einzigen Einsatzfall der Erfindung, nämlich im Rahmen eines Abgasleitungssystems eines Kraftfahrzeugs, so werden hier über die Dichtheit des Leitungssystems hinausgehende Anforderungen gestellt. Zum einen bewegen sich verschiedene Teile, an denen das Abgasleitungssystem befestigt werden muß, im Fahrbetrieb relativ zueinander, und zum anderen muß eine Schwingungsübertragung schon aus Gründen der Vermeidung von Geräuschen so gut wie möglich unterbunden sein. Außerdem bewegen sich verschiedene Bestandteile des Fahrzeugs, die in Richtung des Gasleitungssystems aufeinanderfolgen, relativ zueinander, beispielsweise Bestandteile der Karosserie bzw. des Fahrzeugbodens einerseits und Stoßfänger andererseits.

Es ist bekannt (DE 2 256 718 C1), zur Berücksichtigung dieser verschiedenen Relativbewegungen und zur Unterdrückung von Schwingungen flexible Leitungen im Zuge des Abgasleitungssystems einzusetzen. Derartige, auch als Flexteitungen bekannte Leitungen können zwar Relativbewegungen zwischen durch sie verbundenen Bestandteilen des Gasleitungssystems ermöglichen, jedoch unter Inkaufnahme erheblicher Kosten. Außerdem ist eine vollständige Unterdrückung der Schwingungsübertragung nicht gewährleistet, da nach wie vor metallene Bestandteile in direkter Verbindung miteinander stehen.

Die gattungbildende US-PS 4,638,632 befaßt sich mit der Verringerung der Temperatur eines Endstücks einer Abgasleitung, das zugleich als Diffusor ausgebildet ist und mit seinem einen Endbereich den zugekehrten Endbereich eines vorgelagerten Abgasrohres unter Spaltbildung aufnimmt. Der Spalt dient dabei zum Eintritt von Frischluft, die die Abgastemperatur innerhalb des Endleitungsbereichs verringern soll. Die Offenbarung ist dort auf die Darstellung bzw. Beschreibung der Abgasleitungen und ihrer relativen Anordnung beschränkt. Soweit der Stand der Technik in weitere Einzelheiten eingeht (US-PS 3,857,458), sind zwischen den einander umgebenden Endbereichen der Abgasleitungen Stützstege vorgesehen.

Die ebenfalls der Luftzufuhr zu den heißen Abgasen dienende Anordnung nach der WO 97/49904 enthält zum Ansaugen von Frischluft durch einen entsprechenden Ringspalt zwischen aufeinanderfolgenden Abgasleitungen keinen Diffusor, sondern eine einem Katalysator nachgeschaltete Turbine.

Der Erfindung liegt die Aufgabe zugrunde, ganz allgemein ein Gasleitungssystem in Fällen zu schaffen, in denen das Problem der Schwingungsübertragung auftritt, und dieses Gasleitungssystem so auszubilden, daß ohne Beeinträchtigung der Dichtheit des Systems die auf starren Verbindungen der verschiedenen Teile bzw. Bereiche des Gasleitungssystems beruhende Schwierigkeiten vermieden sind.

Die erfindungsgemäße Lösung dieser Aufgabe besteht in den kennzeichnenden Merkmalen des Hauptanspruchs, vorteilhafte Ausbildungen der Erfindung beschreiben die Unteransprüche.

Die Erfindung sieht also zur Unterbindung einer Schwingungs- oder Bewegungsübertragung eine Unterteilung des Gasleitungssystems in zumindest zwei in Strömungsrichtung der Gase aufeinanderfolgende Teile vor, die unter Spaltbildung berührungslos ineinander übergehen. Diese Spaltbildung hat an sich einen Nachteil, denn sie ist als gezielte Undichtheit des Gasleitungssystems zu bezeichnen. Aus diesem Grunde ist erfindungsgemäß die in Strömungsrichtung zweite Gasleitung als Diffusorblende ausgelegt, die durch Umsetzung von Geschwindigkeitsenergie in Druckenergie eine Gasansaugung aus der Umgebung durch den Spalt sicherstellt.

Dieser Spalt sorgt infolge Fehlens starrer Abstützungen zwischen den Gasleitungen einerseits dafür, daß eine direkte Bewegungs- bzw. Schwingungsübertragung über das Gasleitungssystem unterbunden ist, und andererseits ermöglicht er Relativbewegungen der Bestandteile des Gasleitungssystems zueinander, so daß eine Aufhängung beispielsweise an Fahrzeugteilen, die im Betrieb des Fahrzeugs auch etwas größere Relativbewegungen zueinander ausführen, möglich wird.

Ein Ausführungsbeispiel der Erfindung wird im folgenden anhand der Zeichnung erläutert.

Das Gasleitungssystem enthält die erste Gasleitung 1, und die zweite Gasleitung 2, deren bezüglich der Gasströmung, hier einer Abgasströmung 3, vorderer Endbereich einen größeren Strömungsquerschnitt F1 bildet als die erste Gasleitung 1, so daß diese unter Wahrung eines Spalts 4 in den ersten Bereich 5 der zweiten Gasleitung 2 hineinragt. Während dieser erste Leitungsbereich 5 einen konstanten Querschnitt besitzt, steigt der Strömungsquerschnitt des sich anschließenden Bereichs 6 der zweiten Gasleitung 2 von einem Wert F2, der identisch ist mit dem Wert F1, kontinuierlich an bis zu einem Maximalwert F3. Der Bereich hat eine Länge I1, der Bereich 6 eine Länge 12.

Damit eine Rückströmung oder Ausströmung von Abgas 3 durch den Spalt 4 vermieden ist, also dort nur eine Einströmung entsprechend den Pfeilen 7 erfolgt, müssen bestimmte Randbedingungen erfüllt sein. So soll der Strömungsquerschnitt des Spalts 4 höchstens etwa 80 % des Strömungsquerschnitts des ersten Bereichs 5 betragen. Der maximale Strömungsquerschnitt F3 des Ausgangsbereichs 6 soll kleiner bemessen sein als derjenige Strömungsquerschnitt, bei dem eine störende Strömungsablösung auftreten würde. Wie sich gezeigt hat, ist es vorteilhaft, wenn der maximale Strömungsquerschnitt F3 etwa 100 mm nach dem Bereich 5 dem doppelten Strömungsquerschnitt F2 des Einlaßbereichs 5 entspricht. Grundsätzlich kann man sagen, daß die Funktion der Diffusorblende um so besser ist, je kleiner der Strömungsquerschnitt des Spalts ist; diese berührungslose Entkopplung durch den Spalt darf jedoch verständlicherweise nicht verlorengehen.

Abschließend sei darauf hingewiesen, daß die Gasleitungen 1 und 2 nicht notwendigerweise runde Querschnitte besitzen müssen, also der Spalt 4 auch eine von der Ringscheibenform abweidende Form haben kann.

## Patentansprüche

1. Gasleitungssystem für eine ein Fahrzeug antreibende Brennkraftmaschine mit zwei in Strömungsrichtung (3) im wesentlichen aufeinanderfolgenden Gasleitungen (1, 2), von denen die der Gasquelle nähere erste Gasleitung (1) mit einem Endbereich unter Wahrung eines Spalts (4) in den eine größere lichte Weite aufweisenden zugekehrten Endbereich der zweiten Gasleitung (2) ohne direkte Berührung hineinragt, die den Endbereich einer Kraftfahrzeug-Abgasanlage bildet und als Diffusorblende mit in Gasströmungsrichtung (3) kontinuierlich zunehmendem Strömungsquerschnitt ausgebildet ist, **dadurch gekennzeichnet, daß** die beiden Gasleitungen (1, 2) an Teilen des Fahrzeugs befestigt sind, die im Fahrbetrieb Relativbewegungen ausführen, und daß die ineinanderragenden Endbereiche der Gasleitungen (1, 2) nicht Bewegungen und Schwingungen übertragend in Verbindung stehen.

2. Gasleitungssystem nach Anspruch 1, **dadurch gekennzeichnet, daß** die zweite Gasleitung (2) einen der ersten Gasleitung (1) zugekehrten Einlaßbereich (5) mit über seine Länge konstantem Strömungsquerschnitt (F2) und anschließend einen Auslaßbereich (6) mit dem kontinuierlich zunehmenden Strömungsquerschnitt aufweist, wobei der von dem Spalt (4) gebildete Strömungsquerschnitt höchstens etwa 80 % des Strömungsquerschnitts (F2) des Einlaßbereichs (5) beträgt, während der maximale Strömungsquerschnitt (F3) des Auslaßbereichs (6) kleiner als ein Strömungsquerschnitt bemessen ist, bei dem eine störende Strömungsablösung auftritt.

3. Gasleitungssystem nach Anspruch 2, **dadurch gekennzeichnet, daß** der maximale Strömungsquerschnitt (F3) etwa 100 mm hinter dem Einlaßbereich (5) dem doppelten des Strömungsquerschnitts (F2) des Einlaßbereichs (5) entspricht.

## Claims

1. Gas conduit system for an internal combustion engine driving a vehicle, with two gas conduits (1, 2), which essentially succeed one another in the flow direction (3) and of which the first gas conduit (1) nearer the gas source projects with an end region, without direct contact, so as to preserve a gap (4), into the facing end region, having a large clear width, of the second gas conduit (2) which forms the end region of a motor vehicle exhaust system and which is designed as a diffuser diaphragm with a flow cross section increasing continuously in the gas flow direction (3), **characterized in that** the two gas conduits (1, 2) are fastened to parts of the vehicle which execute relative movements during driving, and **in that** the end regions, projecting one into the other, of the gas conduits (1, 2) are connected so as not to transmit movements and vibrations.

2. Gas conduit system according to Claim 1, **characterized in that** the second gas conduit (2) has an inlet region (5) facing the first gas conduit (1), with a flow cross section (F2) constant over its length, and, thereafter, an outlet region (6) with the continuously increasing cross flow section, the flow cross section formed by the gap (4) amounting at most to about 80% of the flow cross section (F2) of the inlet region (5), whilst the maximum flow cross section (F3) of the outlet region (6) is dimensioned smaller than a flow cross section at which a disturbing flow breakaway occurs.

3. Gas conduit system according to Claim 2, **characterized in that** the maximum flow cross section (F3) about 100 mm downstream of the inlet region (5) corresponds to double the flow cross section (F2) of the inlet region (5).

## Revendications

1. Système de conduits de gaz pour un moteur à combustion interne entraînant un véhicule automobile, avec deux conduits de gaz (1, 2) se succédant sensiblement dans le sens de l'écoulement (3), parmi lesquels le premier conduit (1) le plus proche de la source de gaz pénètre sans contact direct par une région d'extrémité, en laissant une fente (4), dans la région d'extrémité correspondante, présentant une plus grande ouverture libre, du second conduit de gaz (2), qui forme la région d'extrémité d'une installation d'échappement d'un véhicule automobile et qui a la forme d'un tuyau de diffuseur avec une section transversale d'écoulement augmentant en continu dans le sens de l'écoulement (3), **caractérisé en ce que** les deux conduits de gaz (1, 2) sont fixés à des parties du véhicule, qui exécutent des mouvements relatifs pendant la marche, et **en ce que** les régions d'extrémité des conduits de gaz (1, 2) qui pénètrent l'une dans l'autre sont en communication sans transmission de mouvements et de vibrations.

2. Système de conduits de gaz suivant la revendication 1, **caractérisé en ce que** le second conduit de gaz (2) présente une région d'entrée (5), ayant une section transversale d'écoulement (F2) constante sur sa longueur, tournée vers le premier conduit de gaz (1) et ensuite une région de sortie (6) ayant une section transversale d'écoulement augmentant en continu, dans lequel la section transversale d'écoulement formée par la fente (4) vaut au maximum environ 80 % de la section transversale d'écoulement (F2) de la région d'entrée (5), tandis que la section transversale d'écoulement maximale (F3) de la région de sortie (6) présente des dimensions plus petites qu'une section transversale d'écoulement dans laquelle il se produit un décollement gênant de l'écoulement.

3. Système de conduits de gaz suivant la revendication 2, **caractérisé en ce que** la section transversale d'écoulement maximale (F3) à environ 100 mm derrière la région d'entrée (5) correspond au double de la section transversale d'écoulement (F2) de la région d'entrée (5).
